# FASCICULE DE BREVET EUROPEEN

(11) **EP 0 095 393 B1**
(45) Date de publication et mention de la délivrance du brevet: **19.06.1985**
(21) Numéro de dépôt: 83400557.1
(22) Date de dépôt: 17.03.1983
(51) Int. Cl.: E06B 11/08

(54) **Tourniquet de sécurité, destiné notamment au contrôle de l'entrée de magasins**
Sicherheitsdrehkreuz, insbesondere für die Kontrolle des Eingangs bei Läden
Security turnstile, especially for controlling the entrance of shops

(30) Priorité: 21.05.1982 FR 8208884
(43) Date de publication de la demande: 30.11.1983
(73) Titulaire: ATELIERS REUNIS, F-67300 Schiltigheim (FR)
(72) Inventeur: Levy-Joseph, Marc, F-67000 Strasbourg (FR)
(74) Mandataire: Tony-Durand, Serge

## Description

La présente invention a pour objet un tourniquet de sécurité, permettant le passage de personnes dans un sens et l'interdisant en sens contraire.

De tels tourniquets sont couramment installés à l'entrée de magasins, de stades ou autres lieux publics pour canaliser les visiteurs.

Ce tourniquet comprend une tête à laquelle sont fixés des bras s'étendant radialement, et qui est montée rotativement sur un pivot placé sur le sommet d'un poteau de support.

Pour des raisons de sécurité, en cas de panique, le passage dans le sens de la sortie normalement interdite doit pouvoir être utilisé pour une éventuelle évacuation des lieux. De ce fait, la tête tournante du tourniquet doit pouvoir être enlevée relativement aisément.

Pour satisfaire à cet impératif, le tourniquet est pourvu, dans une réalisation connue, d'une bague pouvant être fixée amoviblement à la base de la tête rotative et autour du sommet du poteau pour maintenir la tête sur le pivot, ce dernier débordant en surplomb au-dessus du sommet du poteau. Cette bague comporte un épaulement fileté, au moyen duquel elle est visée par le bas à la partie inférieure de la tête cylindrique tournante, pour empêcher que cette tête ne puisse s'enlever. Pour dégager la tête, il faut dévisser cette bague qui se désolidarise ainsi dela tête tournante et la libère de son pivot.

Cette réalisation présente l'inconvénient provenant du fait que le vissage et le dévissage nécessitent généralement de faire exécuter plusieurs tours complets à la bague. Cette opération prend donc nécessairement un temps plus long qu'il ne serait souhaitable pour dégager la tête tournante s'il se produit un mouvement de panique vers la sortie contrôlée par le tourniquet.

Suivant l'invention, une couronne est fixée ou ménagée à la base de la tête en réservant un passage annulaire entre, d'une part, le sommet du poteau, et d'autre part la couronne et la base de la tête, et dans cette couronne sont ménagées des encoches dans lesquelles peuvent venir s'encliqueter des tétons saillants correspondants de la bague de telle sorte que cette dernière puisse prendre deux positions angulaires dans la couronne: une première position dans laquelle la bague est désolidarisée de la couronne et par conséquent de la tête qui peut être enlevée du poteau, et une seconde position dans laquelle la bague est solidaire de la couronne et retient la tête sur le pivot et le poteau, ces deux positions étant séparées d'un intervalle angulaire prédéterminé.

Cet intervalle peut être par exemple de 45 degrés, de telle sorte que pour passer de la position d'enclenchement de la bague sur la couronne à sa position de libération permettant le dégagement de la tête tournante du tourniquet, il suffit d'une rotation de 45 degrés. Cette opération de libération de la tête par rapport au pivot peut donc être effectuée beaucoup plus rapidement qu'avec la réalisation antérieure à bague filetée.

Dans un mode de réalisation de l'invention, la bague comporte une collerette intérieure saillante coaxiale au poteau, apte à être introduite dans le passage annulaire entre la tête et le poteau, et pourvue d'au moins deux tétons adaptés pour s'engager dans deux encoches associées formées dans la couronne, et au moins deux crans sont agencés dans ladite collerette à des intervalles angulaires prédéterminés des encoches correspondantes, par exemple 45 degrés, afin de recevoir les tétons de la bague après une rotation correspondante de cette dernière, des moyens d'encliquetage élastique étant prévus pour bloquer les tétons dans les cranset par suite pour solidariser la bague avec la couronne et la tête.

Ces moyens d'encliquetage maintiennent donc normalement la tête fixée au pivot et au poteau, mais ils sont agencés de manière à pouvoir s'effacer sous l'effet d'une force antagoniste exercée sur la bague, ce qui permet alors de faire exécuter à ces éléments une rotation relative de 45 degrés jusqu' à la position de libération de la tête.

D'autres particularités et avantages de l'invention apparaîtront au cours de la description qui va suivre, faite en référence aux dessins annexés qui en représentent à titre d'exemple non limitatif, une forme de réalisation.
- La figure 1 est une vue en perspective d'un tourniquet de sécurité du genre visé par l'invention, susceptible d'être placé à l'entrée d'un magasin ou de tout autre lieu où l'on veut canaliser l'entrée des visiteurs en interdisant normalement la sortie par ce même tourniquet.
- La figure 2 est une vue mi-coupe axiale, mi-élévation en grandeur nature des éléments constitutifs du tourniquet selon l'invention, à savoir la tête tournante, le pivot, la bague et la couronne.
- La figure 3 est une vue en perspective éclatée de la bague et de la couronne associée.
- La figure 4 est une vue en coupe transversale suivant IV-IV de la figure 2, montrant la bague en position débloquée sur la couronne.
- La figure 5 est une vue en coupe transversale analogue à la figure 4, montrant la bague en position bloquée sur la couronne.
- La figure 6 est une vue en élévation avec arrachement partiel du tourniquet des figures 2 à 5, illustrant un mode de réalisation des moyens d'encliquetage élastique de la bague sur la couronne.

On a représenté à la figure 1 un tourniquet de sécurité susceptible d'être installé à l'entrée d'un magasin, d'un stade ou autres lieux pour canaliser les visiteurs.

Ce tourniquet comprend une tête 1, de forme cyclindrique, à laquelle sont fixés des bras 2 s'étendant radialement, au nombre de quatre disposés à angle droit, et qui est monté rotativement sur un poteau 3 vertical de support, par l'intermédiaire d'un pivot non visible sur la figure 1.

De façon connue en soi, la tête rotative 1 est agencée de manière à autoriser s'entrée des clients ou des visiteurs dans un sens de rotation, et à interdire la sortie dans le sens opposé, la rotation de la tête 1 et des bras 2 étant automatiquement empêchée dans le sens de la sortie.

Les bras 2 sont fixés à la tête 1 de la façon illustrée à la figure 2, connue en soi. La tête cylindrique 1 présente un logement intérieur 4, de forme générale cyclindrique, et à l'intérieur duquel vient prendre place un pivot cylindrique 5 correspondant, qui prend appui sur le sommet du poteau vertical 3 auquel il est fixé par une série de vis 6. Celles-ci traversent donc le pivot 5 et viennent se visser à l'intérieur d'une douille 7 encastrée à l'intérieur du sommet du poteau 3 et solidaire de celui-ci.

A sa partie supérieure, le logement 4 présente un épaulement annulaire 8 contre lequel le pivot 5 vient en butée. D'autre part, le pivot 5 a un diamètre supérieur à celui du poteau 3, au-dessus duquel il déborde donc en surplomb comme on le voit clairement à la figure 2. La partie inférieure de la tête 1 s'étend au-dessous de la base du pivot 5, et délimite donc avec ce dernier et le sommet du poteau 3 un volume ou passage annulaire 9.

Une couronne 11 est fixée à la base annulaire de la tête 1 en laissant libre le passage annulaire 9, la fixation à la tête 1 pouvant être réalisée par tous moyens appropriés tels que des vis 12. La couronne 11 comporte une collerette intérieure saillante 13 coaxiale au poteau 3, apte à être introduite dans le passage annulaire 9 et plus précisément agencée pour s'encastrer dans un logement annulaire 9a formé sur le pourtour intérieur de la base de la tête 1 (figure 2). La collerette 13 est pourvue de deux encoches 14 diamétralement opposées, s'étendant sur toute la hauteur de ladite collerette, ainsi que de deux crans 15 également diamétralement opposés, distants angulairement chacun de 45° de l'encoche 14 contiguë, et s'étendant sur seulement une partie de la hauteur de la collerette 13. Les crans 15 sont séparés des encoches 14 par deux redans ou ressauts saillants 16.

Le tourniquet comprend également une bague 17 présentant un diamètre intérieur sensiblement égal à celui du poteau 3 afin de pouvoir être emboîté sur celui-ci. La bague 17 comporte un collet intérieur saillant 18, coaxial au poteau 3, et dont le diamètre est sensiblement inférieur à celui de la collerette 13 afin de pouvoir venir s'introduire dans l'espace annulaire 9 réservé entre la collerette 13 et le sommet du poteau 3. Le collet 18 est pourvu de deux tétons 19 diamétralement opposés, qui s'étendent radialement vers l'extérieur et sont adaptés pour pouvoir s'engager dans les deux encoches correspondantes 14 lorsqu'on fait coulisser le collet 18 dans la bague 11, les tétons 19 étant placés en correspondance avec les encoches 14. Dans cette position relative de la bague 17 et de la couronne 11, ces deux pièces ne sont pas solidarisées ensemble, et par conséquent la tête 1 peut être enlevée sans obstacle du sommet du poteau 3.

Si maintenant, à partir de cette position, on fait tourner la bague 17 de façon que les tétons 19 glissent sur les redans 16, les tétons 19 viennent s'encastrer dans les crans 15 après une rotation de 45 degrés par rapport à la couronne 1. Du fait que les crans 15 ne s'étendent que sur une partie de la hauteur de la couronne 11, celle-ci est solidarisée dans cette position des tétons 19 avec la bague 17, qui fixe par conséquent la tête 1 sur le poteau 3.

L'invention prévoit également des moyens d'encliquetage élastique pour bloquer la bague 17 sur la couronne 11 lorsque les tétons 19 sont encastrés dans les crans 15. Dans l'exemple de réalisation décrit, ces moyens sont constitués par deux organes élastiques 21 formés de deux languettes diamétralement opposées sur le corps 17a de la bague 17, et plus précisément dans la plage annulaire 17b entourant le collet 18 (figures 3 et 6). Ces languettes 21 peuvent être réalisées d'une seule pièce avec le reste de la bague 17 au moment du moulage de celle-ci, par exemple en une matière plastique appropriée, et elles font normalement légèrement saillie par rapport à la surface de la plage annulaire 17b, tout en pouvant s'abaisser en s'introduisant dans des logements correspondants 22 lorsqu'elles subissent une poussée vers le bas. Dans ces conditions, lorsqu'on emboîte les tétons 19 dans les encoches 14, la couronne 11 repose sur les languettes élastiques 21, qui peuvent s'effacer dans les logements 22 en appliquant avec une force suffisante la couronne 1 et la bague 17 l'une contre l'autre. Une fois cet effacement réalisé, on peut faire pivoter la bague 17 sur les redans 16 jusqu'à encliquetage des tétons 19 dans les crans 15. Dans cette position, lorsqu'on relâche la pression sur la bague 17, les languettes 21 se redressent et appliquent une force élastique sur la couronne 11, qui tend maintenir celle-ci solidarisée avec la bague 17.

La mise en oeuvre du tourniquet de sécurité qui vient d'être décrit se comprend aisément et est la suivante.

On engage la bague 17 sur le poteau 3, puis on fixe sur celui-ci le pivot central 5 au moyen des vis 6. On met ensuite en place la tête tournante 1, munie de la couronne 11, sur le pivot central 5. On engage les tétons 19 de la bague 17 dans les encoches 14. Dès que ces tétons arrivent en butée contre l'épauelement annulaire 9a, on fait pivoter la bague 17 de manière à faire glisser les tétons 19 sur les redans 16, et à venir les encastrer dans les crans 15, après rotation de 45 degrés. L'engagement des tétons 19 dans les encoches 14 est illustré à la figure 4, tandis que leur encliquetage dans les crans 15 est représenté à la figure 5. Dans cette seconde position, on lâche la bague 17, et les languettes 21, qui jusque là avaient été escamotées dans leurs logements 22, se redressent élastiquement en exerçant sur la couronne 11 une force dirigée vers le haut, qui maintient la bague 17 bloquée sur la couronne 11 par appui contre la face inférieure de cette dernière. La bague 17 est donc ainsi rendue solidaire de la tête tournante 1, qui ne peut plus être enlevée du poteau 3 sans une manoeuvre particulière de déblocage.

Pour exécuter ce déblocage, il suffit d'appliquer une poussée verticale vers le haut sur la bague 17.

Cette poussée dégage les tétons 19 des crans 15, après quoi on fait tourner la bague 17 de 45 degrés jusqu'à ce que les tétons 19 viennent dans les encoches 14. A ce moment, la bague 17 est libérée de la couronne 11 et de ce fait la tête 1 peut être enlevée du poteau 3. Ce mouvement de rotation est signalé sur la face extérieure de la bague 17 par des flèches 23 (figure 6).

Dans ces conditions, la tête 1 peut être très aisément et rapidement séparée du poteau 3 par une simple poussée verticale suivie d'une rotation de 45 degrés, ce qui constitue un avantage appréciable en cas de panique dans le magasin ou le bâtiment dont l'entrée est contrôlée par le tourniquet selon l'invention, afin de faciliter la sortie.

On pourrait prévoir un nombre de tétons 19, d'encoches 14 et de crans 15 supérieur à deux, par exemple trois, séparés par des int_{P}rvalles angulaires de 120°. De même, on peut am&r_{'}ager plus de deux languettes élastiques 19, ou les remplacer par tous autres organes d'encliquetage élastique équivalents.

## Revendications

1. Tourniquet de sécurité destiné à être installé à l'entrée d'un magasin, d'un stade ou autre lieu pour canaliser les visiteurs, comprenant une tête (1) à laquelle sont fixés des bras (2) et qui est montée rotativement sur un pivot (5) placé sur le sommet d'un poteau (3) de support, ainsi qu'une bague (17) pouvant être fixée amoviblement à la base de la tête rotative (1) et autour du sommet du poteau (3) pour maintenir la tête (1) sur le pivot (5), ce dernier débordant en surplomb au-dessus du sommet du poteau (3), caractérisé en ce qu'une couronne (11) est fixée ou ménagée sous la base de la tête (1) en réservant un passage annulaire (9) entre, d'une part le sommet du poteau (3), et d'autre part la couronne (11) et la base de la tête (1), et dans cette couronne (11) sont ménagées des encoches (14) dans lesquelles peuvent venir s'encliqueter des tétons saillants (19) correspondants de la bague (17) de telle sorte que cette dernière puisse prendre deux positions angulaires dans la couronne (11); une première position dans laquelle la bague (17) est désolidarisée de la couronne (11) et par conséquent de la tête (1) qui peut être enlevée du poteau (3), et une seconde position dans laquelle la bague (17) est solidaire de la couronne (11) et retient la tête (1) sur le pivot (5) et la poteau (3), ces deux positions étant séparées d'un intervalle angulaire prédéterminé.

2. Tourniquet selon la revendication 1, caractérisé en ce que la bague (17) comporte un collet intérieur saillant (18) coaxial au poteau (3), apte à être introduit dans le passage annulaire (9) entre la tête (1) et le poteau (3), et pourvu d'au moins deux tétons (19) adaptés pour s'engager dans deux encoches associées (14) formées dans la couronne (11), et au moins deux crans (15) sont agencés dans ladite couronne (11) à des intervalles angulaires prédéterminés des encoches correspondantes (14), par exemple 45 degrés, afin de recevoir les tétons (19) de la bague (17) après une rotation correspondante de cette dernière, des moyens d'encliquetage élastique étant prévus pour bloquer les tétons (19) dans les crans (15) et par suite pour solidariser la bague (17) avec la couronne (11) et la tête (1).

3. Tourniquet selon la revendication 2, caractérisé en ce que les encoches (14) sont agencées sur toure la hauteur d'une collerette (13) de diamètre supérieur à selui du collet (18) de la bague (17) pour permettre la libre introduction des tétons (19) dans celles-ci, tandis que les crans (15) de retenue des tétons (19) sont formés seulement dans la partie supérieure de la collerette (13) et sont séparés des encoches (14) par des redans intercalaires (16), et des organes élastiques sont ménagés sur la bague (17) contre la :ouronne (11) de telle sorte que pour faire passer les tétons (19) des encoches (14) dans les crans (15), il faut d'abord exercer une pression de la bague (17) sur la couronne (11) pour vaincre la poussée antagoniste de ces organes élastiques, après quoi on peut faire pivoter la bague (17) par rapport à la couronne (11) en faisant glisser les tétons (19) sur les redans (16), puis les tétons (19) viennent s'encliqueter dans les crans (15) où ils sont maintenus élastiquement par les organes de retenue, la bague (17) étant alors bloquée sur la couronne (11) et maintenant de ce fait la tête (1) du tourniquet dans la seconde position précitée.

4. Tourniquet selon la revendication 3, caractérisé en ce que les organes de retenue sont constitués par au moins deux languettes élastiques (21) solidaires de la bague (17) et susceptibles de s'introduire dans les logements (22) de celle-ci sous la poussée de la bague (17) sur la couronne (11).

## Patentansprüche

1. Sicherheitsdrehkreuz zum Aufstellen im Eingang eines Geschäftes, eines Sportstadions oder anderer Orte zum Einlaß von Besuchern, mit einem mit Armen (2) versehenen Kopf (1), der mit einem Lager (5) am oberen Ende eines Pfeilers (3) drehbar angebracht ist, sowie mit einem Ring (17), der drehbar an der Unterseite des Kopfes, den Pfeiler umfassend, vorgesehen ist, der den Kopf (1) auf dem Lager (5) festhält, welches über den Pfeiler (3) hinausragt, dadurch gekennzeichnet, daß an der Unterseite des Kopfes (1) ein Innenring (11) derart vorgesehen ist, daß zwischen dem Pfeiler (3) und dem Innenring (11) an der Unterseite des Kopfes (1) ein ringförmiger Durchlaß (9) gebildet ist, und der Innenring (11) mit Ausschnitten (14) versehen ist, in welche am Ring (17) vorgesehene Vorsprünge (19). derart eingreifen, daß der Innenring (11) zwei Winkelstellungen einnehmen kann, wobei in der ersten Stellung der Ring (17) und der Innenring (11) voneinander getrennt sind, so daß sich der Kopf (1) vom Pfeiler (3) abheben läßt und der Ring (17) in der zweiten Stellung mit dem Innenring (11) verriegelt ist, so daß der Kopf (1) auf dem Lager (5) am Pfeiler (3) festgehalten ist, wobei beide Winkelstellungen durch vorherbestimmte Winkelabstände voneinander getrennt sind.

2. Sicherheitsdrehkreuz nach Anspruch 1, dadurch gekennzeichnet, daß der Ring (17) einen koaxial zum Pfeiler (3) verlaufenden Rand (18) aufweist, der in den ringförmigen Durchlaß (9) zwischen dem Kopf (1) und dem Pfeiler (3) hineingreift und mit mindestens zwei Vorsprüngen (19) versehen ist, die in Ausschnitte (14) im Innenring (11) hineingreifen, wobei im Innenring (11) in einem vorherbestimmten Winkelabstand zu den Ausschnitten (14), z. B. 45°, mindestens zwei Durchbrechungen (15) vorgesehen sind, die die Vorsprünge (19) am Ring (17) nach einer entsprechenden Drehung aufnehmen, wobei federnde Rasteinrichtungen vorgesehen sind, die die Vorsprünge (19) in den Durchbrechungen (15) verriegeln und damit den Ring (17) mit dem Innenring (11) des Kopfes (1) verbinden.

3. Sicherheitsdrehkreuz nach Anspruch 2, dadurch gekennzeichnet, daß die Ausschnitte (14) die gesamte Höhe eines Randes (13) einnehmen, dessen Durchmesser größer ist als der, des Randes (18) am Ring (17), so daß sich die Vorsprünge (19) in diesen einführen lassen, wobei die Durchbrechungen (15) zum Halten der Vorsprünge (19) sich nur im oberen Teil des Randes (13) befinden und von den Ausschnitten (14) durch Stufen (16) getrennt sind, wobei der Ring (17) im Bereich außerhalb seines Randes (18) mit Federorganen versehen ist, die eine federnde Kraft gegen den Innenring (11) ausüben und die Vorsprünge (19) von den Ausschnitten (14) in die Durchbrechungen (15) gleiten lassen, wobei zunächst auf den Ring (17) eine Kraft auszuüben ist, die der der Federorgane entgegengesetzt ist, wonach der Ring (17) gegenüber dem Innenring (11) zu drehen ist, wobei die Vorsprünge (19) über die Stufen (16) hinweggleiten, bis sie in die Durchbrechungen (15) einrasten, wo sie durch die Federorgane festgehalten sind und damit der Ring (17) gegenüber dem Innenring (11) und dem Kopf (1) des Sicherheitsdrehkreuzes in der genannten zweiten Stellung verriegelt ist.

4. Sicherheitsdrehkreuz nach Anspruch 3, dadurch gekennzeichnet, daß die Federorgane durch mindestens zwei am Ring (17) befestigte federnde Zungen (21) gebildet sind, die unter dem Druck des Ringes (17) auf dem Innenring (11) in Kammern (22) zurückweichen.

## Claims

1. Safety turnstile to be installed at the entrance of a store, of a stadium, or of any other location for guiding the influx of visitors, comprising a head (1) to which arms (2) are attached and which is rotatably mounted on a pivot (5) placed on the top end of a supporting post (3), as well as a ring (17) which can be removably attached to the base of the rotary head (1) and around the top end of the post (3) in order to maintain the head (1) on the pivot (5), this latter being disposed in a projecting and overhung position above the top of the post (3), characterized in that an annular member (11) is fixed or arranged beneath the base of the head (1) so as to provide an annular passage (9) between on the one hand the top of the post (3) and on the other hand the annular member (11) and the base of the head (1), provision being made in this annular member (11) for slots (14) in which corresponding projecting lugs (19) of the ring (17) are capable of resilient snap-action engagement, with the result that this latter is capable of taking up two angular positions within the annular member (11); a first position in which the ring (17) is disengaged from the annular member (11) and consequently from the head (1) which can be detached from the post (3), and a second position in which the ring (17) is rigidly fixed to the annular member (11) and retains the head (1) on the pivot (5) and the post (3), these two positions being separated by a predetermined angular interval.

2. Turnstile in accordance with claim 1, characterized in that the ring (17) is provided with a projecting internal annular collar (18) which is coaxial with the post (3), which can be introduced within the annular passage (9) between the head (1) and the post (3), and which is provided with at least two lugs (19) adapted to engage within two associated slots (14) formed in the annular member (11), and at least two recesses (15) are formed in said annular collar (11) at predetermined angular intervals such as 45 degres, for example, with respect to the corresponding slots (14) in order to receive the lugs (19) of the ring (17) after a corresponding rotation of this latter, resilient snap-action engagement means being provided for locking the lugs (19) within the recesses (15) and consequently for coupling the ring (17) with the annular member (11) and the head (1) in interlocked relation.

3. Turnstile in accordance with claim 2, characterized in that the slots (14) extend to the full height of an annular collar (13) whose diameter exceeds that of the annular collar (18) of the ring (17) in order to permit free introduction of the lugs (19) within these latter whilst the recesses (15) for retaining the lugs (19) are formed only in the upper portion of the annular collar (13) and are separated from the slots (14) by intercalary stepped projections (16), and resilient members are arranged on the ring (17) around the annular collar (18) in order to exert a resilient thrust on the ring (11) with the result that a pressure must first be exerted by the ring (17) on the annular member (11) in order to move the lugs (19) from the slots (14) into the recesses (15) and in order to overcome the oppositely-acting thrust of these resilient members, whereupon the ring (17) can be displaced in pivotal motion with respect to the annular member (11) by causing the lugs (19) to slide over the stepped projections (16), the lugs (19) being then engaged by resilient snap-action within the recesses (15) in which they are resiliently maintained by means of the retaining members, the ring (17) being then locked in the annular member (11) and the head (1) of the turnstile being consequently maintained in the second position aforesaid.

4. Turnstile in accordance with claim 3, characterized in that the retaining members are constituted by at least two resilient tongues (21) secured to the ring (17) and capable of engaging within recesses (22) of this latter under the thrust exerted by the ring (17) on the annular member (11).
